# FASCICULE DE BREVET EUROPEEN

(11) **EP 0 698 076 B1**
(45) Date de publication et mention de la délivrance du brevet: **14.01.1998**
(21) Numéro de dépôt: 94915607.9
(22) Date de dépôt: 10.05.1994
(51) Int. Cl.: C11B 9/02, B01D 11/02

(54) **PROCEDE ET INSTALLATION D'EXTRACTION SANS SOLVANT DE PRODUITS NATURELS PAR MICRO-ONDES**
VERFAHREN UND EINRICHTUNG ZU LÖSUNGSMITTELFREIER EXTRAKTION VON NATURSTOFFE MITTELS MIKROWELLEN
METHOD AND PLANT FOR SOLVENT-FREE MICROWAVE EXTRACTION OF NATURAL PRODUCTS

(30) Priorité: 11.05.1993 FR 9305810
(43) Date de publication de la demande: 28.02.1996
(73) Titulaire: ARCHIMEX, 56038 Vannes Cédex (FR)
(72) Inventeur: MENGAL, Philippe, F-56000 Vannes (FR); MOMPON, Bernard, F-56000 Vannes (FR)
(74) Mandataire: Vidon, Patrice
(86) Numéro de dépôt international: FR9400551
(87) Numéro de publication internationale: WO9426853

(56) Documents cités:
- EP-A- 0 398 798
- EP-A- 0 485 668
- AU-A- 578 313

## Description

L'invention concerne le domaine de l'extraction de produits naturels contenus dans un matériel biologique et notamment, mais non exclusivement, l'extraction de tels produits à partir de végétaux.

L'extraction des produits naturels à partir de matériel biologique peut être effectuée selon plusieurs procédés mettant ou non en oeuvre un ou plusieurs solvants d'extraction, selon la nature du matériel biologique utilisé et celle du produit ou des produits que l'on veut extraire de celui-ci. On notera à ce sujet que le nom donné à un extrait est souvent fonction de la technologie mise en oeuvre pour parvenir à son obtention. Ainsi, les concrètes, les résinoïdes, les oléorésines... qui sont des extraits constitués de composés volatils ou de produits cireux et gras et non volatils, sont classiquement obtenus en présence d'au moins un solvant organique. Les huiles essentielles, constituées principalement de composés volatils odorants sont, quant à elles, obtenues généralement par distillation avec de la vapeur d'eau (hydrodistillation) et/ou par des procédés mécaniques.

A titre d'exemple, l'extraction des oléagineux, des huiles essentielles d'écorces d'agrumes, des huiles de poisson... est classiquement effectuée grâce à des procédés physiques tels que le broyage et/ou le pressage, en l'absence de solvant ou par hydrodistillation. Outre le fait qu'elles présentent un faible coût de mise en oeuvre, de telles techniques ont l'avantage de permettre l'obtention de produits d'extraction (et un matériel biologique après extraction) exempts de résidus de solvants et n'ayant donc pas à subir de traitement subséquent d'élimination de tels résidus.

Il existe cependant de nombreux produits qui ne peuvent être extraits à partir du matériel naturel qui les contient selon de telles méthodes et pour lesquels il est nécessaire d'employer des techniques d'extraction utilisant des solvants organiques. Grâce à de telles techniques le produit à extraire diffuse dans le solvant et s'y dissout. Cependant, il est ensuite nécessaire de séparer le produit extrait du solvant, dans le but de permettre la concentration de l'extrait. De nombreux paramètres interviennent dans les rendements d'extraction effectuée en présence de solvant, au rang desquels on peut citer :
- la solubilité du produit extrait dans le solvant choisi,
- la diffusion du produit extrait au sein de la matrice solide du matériel biologique utilisé.

Il est possible d'agir sur le premier paramètre notamment en faisant varier la température opératoire ou encore la concentration du solvant employé.

Par ailleurs, il est possible d'agir également sur le second paramètre, soit préalablement à l'étape d'extraction, soit concomitamment à celle-ci. Par exemple, la diffusion du produit extrait pourra être grandement améliorée en faisant subir au matériel biologique un prétraitement pouvant consister notamment en un broyage, une digestion enzymatique ou encore un séchage. On pourra aussi choisir d'agir sur le matériel biologique durant l'opération même d'extraction, par exemple en le chauffant ou en l'agitant. On connaît ainsi dans l'état de la technique, des procédés de sonication consistant à appliquer des ultra-sons au mélange constitué par le matériel biologique et le solvant afin de favoriser le passage de l'extrait dans le solvant. Les ondes mécaniques constituées par les ultra-sons permettent en effet de générer localement une cavitation du matériel biologique et conséquemment un échauffement de celui-ci favorisant la libération de l'extrait.

Il a également été proposé dans l'art antérieur de favoriser l'extraction d'un produit à partir d'un matériel biologique en soumettant celui-ci à une irradiation par des micro-ondes. L'action des micro-ondes sur les matériels biologiques est aujourd'hui bien connue. De telles ondes électro-magnétiques sont en effet absorbées sélectivement par les milieux possédant une constante diélectrique élevée et donc, dans le cas de matériel biologique, principalement par l'eau c'est-à-dire essentiellement par les tissus vasculaires et glandulaires et plus particulièrement les vacuoles dans le cas de matériel végétal. Lors d'une telle absorption, l'énergie du rayonnement est convertie en énergie calorifique, ce qui permet l'échauffement sélectif des parties du matériel biologique absorbant les micro-ondes.

Le brevet européen EP 0398798 divulgue une technique d'extraction de produits à partir de matériel biologique assistée par micro-ondes, comprenant les étapes suivantes consistant à :
- subdiviser un matériel biologique (menthe poivrée, livèche écossaise, cèdre ou ail) possédant une composante dispersée absorbant les micro-ondes (l'eau),
- mettre ce matériel subdivisé dans un solvant transparent ou partiellement transparent aux micro-ondes et absorbant moins les micro-ondes que la composante dispersée, tel que l'hexane, l'éthanol ou le dichlorométhane,
- exposer le mélange constitué par le matériel subdivisé et le solvant aux micro-ondes afin de permettre l'extraction des produits solubles en chauffant le matériel subdivisé préférentiellement au solvant,
- séparer le matériel biologique résiduel du solvant et,
- récupérer le produit extrait.

Bien que présentant l'avantage d'améliorer les rendements d'extraction, la technique décrite dans le brevet EP 0398798 ne permet pas de s'affranchir des inconvénients déjà cités liés à la présence de solvant dans l'extrait obtenu.

EP 0 485 668 décrit également un procédé d'extraction faisant intervenir un liquide d'extraction pouvant être un liquide supercritique.

On notera qu'il a également déjà été proposé dans l'état de la technique de procéder à l'extraction d'huile essentielles à partir d'un matériel biologique par irradiation aux micro-ondes et en l'absence de solvant.

L'article paru dans la revue "Flavour and Fragrance journal", vol.4, pp 43-44 et ayant pour titre "Microwave Oven Extraction of an Essential Oil" décrit en effet une technique d'extraction de l'huile essentielle de Lippia sidoides par chauffage aux micro-ondes, selon laquelle des échantillons de plante de 30 à 40 grammes sont placés, en l'absence de tout solvant, dans un flacon à l'intérieur d'un four micro-ondes et subissent une irradiation aux micro-ondes pendant une durée de 5 mn. Le flacon utilisé est conçu de façon à permettre un entraînement de l'huile essentielle par un flux d'air provenant de l'extérieur.

Bien qu'autorisant une extraction dans un temps beaucoup plus court que les temps nécessaires pour mener à bien les opérations d'extraction par hydrodistillation, une telle méthode présente l'inconvénient majeur de nécessiter un apport énergétique très important pour permettre l'extraction, ce qui en fait un procédé n'offrant aucun intérêt d'ordre économique.

Tous les procédés d'extraction de produits naturels par micro-ondes décrits dans la littérature ne peuvent être mis en oeuvre que sur des masses de matériel biologique traité très faibles par rapport à la puissance des micro-ondes appliquées. Généralement cette puissance varie de 10 000 W à 20 000 W par kilogramme de matériel biologique. La puissance maximale des émetteurs de micro-ondes sur le marché, fonctionnant à une fréquence de 2450 MHz, est de 6 KW. En conséquence, ces procédés, pour être mis en oeuvre à l'échelle industrielle, doivent être adaptés à un fonctionnement en continu, afin de présenter ponctuellement une faible masse en face d'une source de micro-ondes de puissance raisonnable.

L'objectif de la présente invention est de proposer un procédé d'extraction par micro-ondes de produits naturels, ne présentant pas les inconvénients des procédés de l'état de la technique.

En particulier, un des objectifs de l'invention est de fournir un tel procédé permettant une extraction en l'absence de solvant et donc l'obtention d'un extrait exempt de tout résidu de solvant.

Un autre objectif de l'invention est de proposer un tel procédé sans pour autant nécessiter un apport énergétique excessif, pour une quantité donnée de matériel biologique à traiter.

Un autre objectif de l'invention est de proposer une installation pour la mise en oeuvre d'un tel procédé.

L'invention concerne un procédé d'extraction par micro-ondes d'au moins un produit naturel à partir d'un matériel biologique, ledit procédé consistant à:
- placer ledit matériel biologique dans une enceinte, en l'absence de tout solvant,
- faire subir une irradiation aux micro-ondes audit matériel biologique présent dans ladite enceinte, afin de provoquer l'évaporation d'au moins une partie de l'eau contenue dans ledit matériel biologique et conséquemment l'éclatement des structures cellulaires dudit matériel biologique, de façon à permettre la libération d'au moins une partie dudit produit naturel,
- séparer le matériel biologique résiduel du produit naturel extrait, ledit procédé étant caractérisé en ce qu'il comprend les étapes complémentaires suivantes consistant à :
- appliquer, de façon intermittente, une pression réduite à l'intérieur de ladite enceinte durant ladite étape d'application des micro-ondes, afin de favoriser l'éclatement des structures cellulaire dudit matériel biologique induit par l'application des micro-ondes,
- chauffer, durant au moins l'essentiel de ladite étape d'application des micro-ondes, ladite enceinte, afin de compenser la chute de température résultant de l'évaporation de l'eau du matériel biologique,
la combinaison desdites étapes d'application des micro-ondes, d'application d'une pression réduite à l'intérieur de l'enceinte et de chauffage de l'enceinte autorisant l'hydrodistillation dudit produit naturel par entraînement de celui-ci dans la vapeur d'eau provenant dudit matériel biologique.

Un tel procédé peut être avantageusement mis en oeuvre sur tous les matériels biologiques naturels, qu'ils soient d'origine animale, végétale ou micro-biologique dès lors que ceux-ci contiennent au moins environ 30 % d'eau. Ce procédé pourra notamment être utilisé pour extraire des huiles essentielles à partir de plantes, de tissus d'origine animale et notamment de poissons, mais aussi à partir d'algues, de micro-algues et même éventuellement de micro-organismes. Bien sûr, ce matériel biologique pourra, selon sa nature, être subdivisé avant d'être introduit dans l'enceinte afin d'augmenter son facteur d'exposition aux micro-ondes.

Le procédé selon l'invention permet de réaliser l'hydrodistillation du produit que l'on désire extraire, non pas grâce à de l'eau apportée de l'extérieur au cours du procédé, mais grâce à l'eau contenue dans le matériel biologique traité. On notera à ce titre que, dans le cadre de la présente description, cette eau sera appelée eau de constitution, alors qu'elle pourra avoir été apportée préalablement au matériel biologique, lorsque celui-ci sera disponible sous forme déshydratée, lors d'une étape de réhumidification.

Le procédé selon l'invention consiste donc à soumettre le matériel biologique traité à un rayonnement micro-ondes, en l'absence de solvant extractant, permettant au contenu des cellules de ce matériel d'être éjecté à l'extérieur. Afin de favoriser ce phénomène et dans le but de réaliser l'entraînement azéotropique du produit extrait, la pression de l'enceinte est réduite. Cette diminution de pression permet, d'une part, d'accroître la contrainte mécanique exercée sur les parois des cellules du matériel biologique et d'autre part d'augmenter la volatilité du mélange azéotrope constitué par le produit que l'on souhaite extraire et la vapeur d'eau. Selon l'invention, le chauffage concomitant de l'enceinte permet de compenser la diminution très rapide de la température résultant de l'évaporation de l'eau de constitution sous l'effet de l'abaissement de la pression dans l'enceinte. Une telle diminution de température est en effet susceptible de masquer complètement l'action des micro-ondes.

Le procédé selon l'invention présente de nombreux avantages.

Outre le fait qu'il conduit à des extraits sans solvant résiduel, il permet de plus, par rapport à une hydrodistillation classique, d'obtenir un extrait de composition équivalente et avec un rendement équivalent, en un temps substantiellement plus court. Alors que les temps d'hydrodistillation classique se comptent généralement en heures, les temps d'hydrodistillation sous pression réduite selon l'invention se comptent en minutes. Pour certains produits, il est ainsi possible d'obtenir une quantité donnée d'extrait dix fois plus rapidement qu'avec une distillation classique à la vapeur d'eau.

Par ailleurs, le procédé selon l'invention est beaucoup moins consommateur d'énergie que les procédés d'extraction assistée par micro-ondes de l'état de la technique. Pour une même quantité de matériel biologique traité, l'énergie mise en oeuvre dans le cadre de l'invention est également moindre que celle nécessaire à une hydrodistillation. Dans le cadre d'une hydrodistillation, il est en effet nécessaire de chauffer le matériel biologique et l'eau ajoutée, dont la masse peut représenter jusqu'à 10 fois la masse de matériel biologique.

Enfin, on notera que le matériel biologique résiduel obtenu à l'issue du procédé se présente sous une forme sèche, puisque l'eau de constitution qu'il contenait a servi à l'entraînement du produit extrait et que le procédé ne met pas en oeuvre d'apport extérieur d'eau. En conséquence, ce matériau résiduel pourra facilement être dégradé par voie thermique et donc éventuellement recyclé comme combustible.

Préférentiellement, ladite étape du procédé selon l'invention, consistant en l'application intermittente d'une pression réduite, consiste à soumettre l'intérieur de ladite enceinte à des cycles de dépression.

Selon une variante de l'invention, ladite étape de séparation du matériel biologique résiduel de l'extrait consiste :
- à réfrigérer la vapeur d'eau contenant ledit produit naturel extrait,
- à décanter le mélange liquide résultant d'une telle réfrigération et,
- à séparer ledit produit naturel extrait et l'eau résultant d'une telle décantation.

Bien qu'un autre avantage du procédé soit de conduire à l'obtention de beaucoup moins d'eau résiduaire que les procédés classiques d'hydrodistillation, au moins une partie de ladite eau résultant de ladite étape de décantation est avantageusement injectée dans l'enceinte pour effectuer l'hydrodistillation du produit naturel restant dans ledit résidu de matériel biologique.

Par ailleurs, ladite étape de chauffage est préférentiellement menée à une température inférieure à 100°C. On notera que le procédé pourra être mené à une température avantageusement inférieure à 75°C de façon à permettre l'extraction de produits ayant tendance à se dégrader sous l'effet de la chaleur.

Les micro-ondes utilisées lors de ladite étape d'irradiation aux micro-ondes possèdent avantageusement une fréquence au moins égale à 300 MHz. On notera toutefois que dans de nombreux pays l'usage des fréquences est très strictement réglementé et que par exemple en France, seules les fréquences de 915 MHz et 2450 MHz sont autorisées pour les équipements industriels générant des micro-ondes.

Par ailleurs, ladite étape d'irradiation aux micro-ondes sera préférentiellement menée de façon à appliquer une puissance allant d'environ 100 W à environ 10 000 W par kilogramme de produit traité.

Selon une variante de mise en oeuvre du procédé, ladite étape d'irradiation aux micro-ondes est menée sous agitation mécanique dudit matériel biologique. Une telle agitation permettra d'augmenter le facteur d'exposition du matériel biologique aux micro-ondes.

L'invention concerne également une installation pour la mise en oeuvre d'un tel procédé caractérisée en ce qu'elle comprend:
- une enceinte pourvue de moyens de génération de micro-ondes à l'intérieur de ladite enceinte et présentant une double-paroi thermostatée ;
- des moyens de chauffage permettant de réguler la température de ladite double-paroi thermostatée ;
- des moyens permettant de réduire la pression à l'intérieur de ladite enceinte ;
- des moyens de récupération de l'extrait à sa sortie de ladite enceinte.

Préférentiellement, lesdits moyens de récupération de l'extrait comprennent des moyens de réfrigération de la vapeur d'eau contenant l'extrait.

Egalement préférentiellement, ladite installation présente des moyens pour faire fonctionner lesdits moyens permettant de réduire la pression à l'intérieur de l'enceinte de façon cyclique.

Avantageusement, ladite enceinte est pourvue de moyens d'agitation.

Enfin, également avantageusement, ladite installation comprend des moyens permettant de réacheminer l'eau résiduaire obtenue au niveau des moyens de récupération de l'extrait à l'intérieur de ladite enceinte.

L'invention, ainsi que les avantages qu'elle présente, seront plus facilement compris grâce à la description qui va suivre d'exemples de réalisation de celle-ci en référence aux dessins, dans lesquels :
- la figure 1 représente une vue schématique d'une installation selon l'invention ;
- la figure 2 traduit l'évolution de la pression de l'enceinte et de la température du matériel biologique, dans le cadre d'un premier exemple de mise en oeuvre du procédé selon l'invention avec l'installation schématisée à la figure 1, pour l'extraction d'huile essentielle de menthe poivrée ;
- la figure 3 représente l'évolution du rendement d'huile essentielle de menthe poivrée obtenu lors du premier exemple de mise en oeuvre du procédé ;
- la figure 4 traduit l'évolution de la pression de l'enceinte et de la température du matériel biologique, dans le cadre d'un exemple comparatif d'extraction d'huile essentielle de menthe poivrée ;
- la figure 5 représente l'évolution du rendement d'huile essentielle de menthe poivrée obtenu lors de l'exemple comparatif ;
- la figure 6 traduit l'évolution de la pression de l'enceinte et de la température du matériel biologique, dans le cadre d'un deuxième exemple de mise en oeuvre du procédé selon l'invention pour l'extraction d'huile essentielle de sauge officinale ;
- la figure 7 représente l'évolution du rendement d'huile essentielle de sauge officinale obtenu lors du deuxième exemple de mise en oeuvre du procédé selon l'invention.

En référence à la figure 1, une installation d'extraction de produits naturels à partir d'un matériel biologique est représentée schématiquement. Une telle installation comprend une enceinte 1 équipée de moyens 2 permettant de générer des micro-ondes dans le volume intérieur qu'elle délimite. Conformément aux dispositions légales, ces moyens 2 permettent l'émission de micro-ondes présentant une fréquence égale à 2450 MHz. (On notera qu'il aurait été également possible d'utiliser un générateur de micro-ondes présentant une fréquence de 915 MHz, cet autre fréquence étant également autorisée en France).

L'enceinte 1, est par ailleurs munie dans sa partie inférieure de moyens d'agitation 9, constitués par une turbine à trois pâles, permettant d'agiter le matériel biologique au cours de sa présence à l'intérieur de l'enceinte 1, lorsqu'il est soumis à l'action des micro-ondes. Une telle agitation permet d'augmenter l'exposition du matériel biologique aux micro-ondes et d'éviter que certaines zones de celui-ci ne soient insuffisamment irradiées pour mener à bien l'opération d'extraction.

Conformément à la présente invention, l'enceinte 1 est reliée d'une part avec des moyens 5 permettant de réduire la pression régnant en son intérieur et, d'autre part, avec des moyens de récupération 6 du produit naturel extrait grâce à l'action des micro-ondes sur le matériel biologique. Les moyens 5 permettant de diminuer la pression dans l'enceinte peuvent être constitués de tout moyen classiquement utilisé à l'effet de créer un vide partiel à l'intérieur d'une enceinte, tel que, par exemple, une pompe ou une trompe à eau. Dans le cadre du présent exemple, les moyens 6 de récupération du produit extrait comprennent une canalisation 11 installée dans la partie supérieure de l'enceinte 1, autour de laquelle sont prévus des moyens de réfrigération 7 formés par un serpentin dans lequel circule un liquide de refroidissement.

La canalisation 11 permet de récupérer les vapeurs résultant de l'action des micro-ondes sur le matériel biologique et dans lesquelles se trouve l'huile essentielle. Grâce aux moyens de réfrigération 7 ces vapeurs d'eau sont condensées. Un décanteur 12 est prévu à la sortie de la canalisation 11 pour récupérer ces vapeurs condensées et séparer l'huile essentielle. L'eau résiduaire restante, après décantation est avantageusement réacheminée, par une canalisation 10 dans l'enceinte 1 où elle est recyclée pour compléter l'extraction.

Afin de permettre un réchauffement de l'intérieur de l'enceinte 1 pour compenser la diminution de température résultant de l'abaissement de la pression induit par la pompe à vide 5, l'enceinte 1 présente une double-paroi 3 thermostatée reliée à des moyens de chauffage 4.

L'installation ci-dessus décrite a été utilisée pour mettre en oeuvre le procédé d'extraction par micro-ondes de la présente invention afin d'extraire des huiles essentielles de menthe poivrée (exemples 1) et de sauge officinale (exemple 3).

### Exemple 1

Un kilogramme de menthe poivrée (Mentha piperita L., variété hongroise) présentant 15 % de matière sèche a été placée à l'intérieur de l'enceinte 1. Les moyens de chauffage 4 ont été réglés de façon telle que la paroi thermostatée 3 induise une température d'environ 70°C à l'intérieur de l'enceinte 1 et les moyens d'agitation 9 ont été mis en oeuvre de façon à présenter une vitesse de 40 tours par minute.

La puissance émise par les moyens 2 de génération de micro-ondes est de 1150 W et la puissance réfléchie varie entre 170 W et 220 W. Au cours de l'opération d'extraction, qui a duré 15 mn, la puissance effectivement absorbée a donc été de 930 à 980 W.

Au cours de l'extraction, la pompe 5 a été mise en oeuvre de façon à abaisser la pression à 250 mb. Cet abaissement de pression a été effectué au bout de 5 mn, 10 mn et 13 mn.

Par ailleurs, la température du milieu de réfrigération circulant dans le serpentin 7 a été fixée à 5 °C de façon à provoquer la condensation des vapeurs résultant de l'action des micro-ondes sur la menthe poivrée et contenant l'huile essentielle.

L'évolution de la température de la menthe présente dans l'enceinte et de la pression régnant à l'intérieur de celle-ci est représentée à la figure 2. Sous l'action des micro-ondes, la température du produit passe rapidement de la température ambiante jusqu'à environ 75°C. Dès que l'intérieur de l'enceinte est mis sous vide partiel (250 mb) grâce à la pompe 5, la température chute. Cet baisse de température est rapidement compensée grâce au chauffage de l'enceinte de façon à ne pas masquer l'action des micro-ondes.

En référence à la figure 3, après 15 mn d'extraction et 3 cycles de dépression, 1,52 ml d'huile essentielle ont été récupérés (soit un rendement de 1,01 ml pour 100g de matière sèche).

L'hydrodistillation du résidu de menthe poivrée résultant d'une telle opération d'extraction par micro-ondes n'a permis de n'obtenir que moins de 50 mg d'huile essentielle. Le procédé selon l'invention autorise donc l'obtention de rendement en huile essentielle approchant l'épuisement du matériel biologique.

La comparaison des profils de chromatographie en phase gazeuse deux huiles essentielles obtenues par le procédé d'extraction selon l'invention et par hydrodistillation classique n'a pas fait apparaître de différence majeure de composition.

### Exemple 2

La même quantité de menthe poivrée que dans l'exemple 1 a été traitée en utilisant les mêmes conditions opératoires que dans l'exemple 1 mais en faisant fonctionner continûment la pompe 5 de façon telle que la pression régnant à l'intérieur de l'enceinte 1 soit fixée à 250 mb durant toute l'opération d'extraction.

L'évolution de la température de la menthe et de la pression dans l'enceinte est donnée à la figure 4.

En référence à la figure 5, le rendement en huile essentielle n'a alors été que de 0,2 ml pour 100g, soit 5 fois moindre que dans l'exemple 1. 1150 mg d'huile essentielle ont été récupérée dans le résidu de menthe après l'opération d'extraction. Ces résultats montrent l'importance du caractère intermittent qui doit être donné, selon l'invention, à l'abaissement de la pression à l'intérieur de l'enceinte.

### Exemple 3

Cinq cents grammes de sauge officinale (Salvia officinalis L.,) présentant 25 % de matière sèche ont été placés à l'intérieur de l'enceinte 1. Les moyens de chauffage 4 ont été réglés de façon telle que la paroi thermostatée 3 induise une température d'environ 70°C à l'intérieur de l'enceinte 1 et les moyens d'agitation 9 ont été mis en oeuvre de façon à présenter une vitesse de 40 tours par minute.

La puissance émise par les moyens 2 de génération de micro-ondes est de 1000 W et la puissance réfléchie varie entre 150 W et 200 W. Au cours de l'opération d'extraction, qui a duré 10 mn, la puissance effectivement absorbée a donc été de 800 à 850 W.

Au cours de l'extraction, la pompe 5 a été mise en oeuvre de façon à abaisser la pression à 250 mb. Cet abaissement de pression a été effectué au bout de 3,5 mn et 7 mn.

Par ailleurs, la température du milieu de réfrigération circulant dans le serpentin 7 a été fixée à 5 °C de façon à provoquer la condensation des vapeurs résultant de l'action des micro-ondes sur la menthe poivrée et contenant l'huile essentielle.

L'évolution de la température de la sauge présente dans l'enceinte et de la pression régnant à l'intérieur de celle-ci est représentée à la figure 6.

En référence à la figure 7, après 10 mn d'extraction et 2 cycles de dépression, 3,06 ml d'huile essentielle ont été récupérés (soit un rendement de 2,55 ml pour 100g de matière sèche).

Le rendement théorique par hydrodistillation classique de la même quantité de sauge est de 2,77 ml pour 100 g ce qui montre que la mise en oeuvre du procédé selon l'invention a permis de récupérer plus de 90 % de l'huile essentielle de la sauge officinale traitée.

## Revendications

1. Procédé d'extraction par micro-ondes d'au moins un produit naturel à partir d'un matériel biologique, ledit procédé comprenant les étapes consistant à:
- placer ledit matériel biologique dans une enceinte, en l'absence de tout solvant,
- faire subir une irradiation par micro-ondes audit matériel biologique présent dans ladite enceinte, afin de provoquer l'évaporation d'au moins une partie de l'eau de contenue dans ledit matériel biologique et conséquemment l'éclatement des structures cellulaires dudit matériel biologique, de façon à permettre la libération d'au moins une partie dudit produit naturel,
- séparer le matériel biologique résiduel du produit naturel extrait,
ledit procédé étant caractérisé en ce qu'il comprend les étapes complémentaires consistant à :
- appliquer de façon intermittente, une pression réduite à l'intérieur de ladite enceinte durant ladite étape d'application des micro-ondes, afin de favoriser l'éclatement des structures cellulaires dudit matériel biologique induit par l'application des micro-ondes,
- chauffer, durant au moins l'essentiel de ladite étape d'application des micro-ondes, ladite enceinte, afin de compenser la chute de température résultant de l'évaporation de l'eau du matériel biologique,
la combinaison desdites étapes d'application des micro-ondes, d'application d'une pression réduite à l'intérieur de l'enceinte et de chauffage de l'enceinte autorisant l'hydrodistillation dudit produit naturel par entraînement de celui-ci dans la vapeur d'eau même provenant dudit matériel biologique .

2. Procédé selon la revendication 1 caractérisé en ce que ladite étape d'application d'une pression réduite consiste à soumettre l'intérieur de ladite enceinte à des cycles de dépression.

3. Procédé selon l'une des revendications 1 ou 2 caractérisé en ce que ladite étape de séparation du matériel biologique résiduel de l'extrait consiste :
- à réfrigérer la vapeur d'eau contenant ledit produit naturel extrait,
- à décanter le mélange liquide résultant d'une telle réfrigération et,
- à séparer ledit produit naturel extrait et l'eau résultant d'une telle décantation.

4. Procédé selon la revendication 3 caractérisé en ce qu'au moins une partie de ladite eau résultant de ladite étape de décantation est injectée dans l'enceinte pour effectuer l'hydrodistillation du produit naturel restant dans ledit résidu de matériel biologique.

5. Procédé selon l'une des revendications 1 à 4 caractérisé en ce que ladite étape de chauffage est menée à une température inférieure à 100°C.

6. Procédé selon l'une des revendications 1 à 5 caractérisé en ce que les micro-ondes utilisées lors de ladite étape d'irradiation aux micro-ondes possèdent une fréquence au moins égale à 300 MHz.

7. Procédé selon l'une des revendications 1 à 6 caractérisé en ce que ladite étape d'irradiation aux micro-ondes est menée de façon à appliquer une puissance allant d'environ 100 W à environ 10 000 W par kilogramme de produit traité.

8. Procédé selon l'une des revendications 1 à 7 caractérisé en ce que ladite étape d'irradiation aux micro-ondes est menée sous agitation mécanique dudit matériel biologique.

9. Installation pour la mise en oeuvre du procédé selon l'une des revendications 1 à 8 caractérisée en ce qu'elle comprend :
- une enceinte (1) pourvue de moyens de génération de micro-ondes (2) à l'intérieur de ladite enceinte (1) et présentant une double-paroi thermostatée (3);
- des moyens de chauffage (4) permettant de réguler la température de ladite double-paroi thermostatée (3) ;
- des moyens permettant de réduire la pression (5) à l'intérieur de ladite enceinte ;
- des moyens de récupération de l'extrait (6) à sa sortie de ladite enceinte.

10. Installation selon la revendication 9 caractérisée en ce que lesdits moyens de récupération de l'extrait (6) comprennent des moyens de réfrigération (7).

11. Installation selon la revendication 9 ou 10 caractérisée en ce qu'elle présente des moyens (8) pour faire fonctionner lesdits moyens (5) permettant de réduire la pression à l'intérieur de l'enceinte de façon cyclique

12. Installation selon l'une des revendications 9 à Il caractérisée en ce que ladite enceinte est pourvue de moyens d'agitation (9).

13. Installation selon l'une des revendications 9 à 12 caractérisée en ce qu'elle comprend des moyens (10) permettant de réacheminer l'eau résiduaire obtenue au niveau des moyens de récupération de l'extrait à l'intérieur de ladite enceinte (1).

## Patentansprüche

1. Verfahren zur Extraktion von mindestens einem Naturstoff aus einem biologischen Material mittels Mikrowellen, wobei das Verfahren die aus folgenden bestehenden Schritte umfaßt:
- es wird das biologische Material in einem abgeschlossenen Raum in Abwesenheit jeglichen Lösungsmittels eingebracht,
- es wird das in dem abgeschlossenen Raum befindliche biologische Material mit Mikrowellen bestrahlt, um eine Verdunstung mindestens eines Teils des im biologischen Material enthaltenden Wassers hervorzurufen und somit die zellulären Strukturen des biologischen Materials derart aufzubrechen, daß eine Freisetzung mindestens eines Teils des Naturstoffes ermöglicht wird,
- es wird das restliche biologische Material vom Naturstoffextrakt getrennt, wobei das Verfahren dadurch gekennzeichnet ist, daß es die aus den folgenden bestehenden, zusätzlichen Schritte umfaßt:
- es wird zeitweilig ein verminderter Druck im Inneren des abgeschlossenen Raumes während des Schrittes der Mikrowellenanwendung angelegt, um das Aufbrechen der zellulären Strukturen des biologischen Materials zu begünstigen, das durch die Anwendung der Mikrowellen induziert wird,
- es wird der abgeschlossene Raum zumindest während der wesentlichen Zeit des Schrittes der Mikrowellenanwendung geheizt, um die Temperatursenkung zu kompensieren, die aus der Verdunstung des Wassers des biologischen Materials resultiert,
wobei die Verbindung der Schritte der Mikrowellenanwendung, der Anwendung eines verminderten Drucks im Inneren des abgeschlossenen Raumes und des Heizens des abgeschlossenen Innenraumes die Hydrodestillation des Naturstoffes mittels Mitnahme desselbigen im Wasserdampf erlaubt, das selbst vom biologischen Material stammt.

2. Verfahren nach Anspruch 1,
dadurch gekennzeichnet, daß der Schritt der Anwendung des verminderten Drucks darin besteht, daß das Innere des abgeschlossenen Raumes Druckzyklen unterworfen wird.

3. Verfahren nach Anspruch 1 oder 2,
dadurch gekennzeichnet, daß der Schritt der Trennung des restlichen biologischen Materials vom Extrakt besteht aus:
- scharfem Abkühlen des Wasserdampfes, der den Naturstoffextrakt enthält,
- Abgießen der flüssigen Mischung, die aus einer solchen Abkühlung resultiert, und
- Trennung des Naturstoffextraktes von aus einem solchen Abgießvorgang resultierenden Wasser.

4. Verfahren nach Anspruch 3,
dadurch gekennzeichnet, daß zumindest ein Teil des Wassers, das vom Schritt des Abgießens resultiert, in den abgeschlossenen Raum injiziert wird, um die Hydrodestillation des Naturstoffes zu bewirken, der in dem Rückstand des biologischen Materials zurückgeblieben ist.

5. Verfahren nach einem der Ansprüche 1 bis 4,
dadurch gekennzeichnet, daß der Schritt der Erhitzung bei einer Temperatur unterhalb von 100°C durchgeführt wird.

6. Verfahren nach einem der Ansprüche 1 bis 5,
dadurch gekennzeichnet, daß die zur Zeit des Schrittes der Mikrowelleneinstrahlung verwendeten Mikrowellen mindestens eine Frequenz von 300 MHz aufweisen.

7. Verfahren nach einem der Ansprüche 1 bis 6,
dadurch gekennzeichnet, daß der Schritt der Mikrowelleneinstrahlung derart durchgeführt wird, daß eine Leistung von ungefähr 100 W bis ungefähr 10.000 W pro Kilogramm des behandelten Stoffes aufgebracht wird.

8. Verfahren nach einem der Ansprüche 1 bis 7,
dadurch gekennzeichnet, daß der Schritt der Mikrowelleneinstrahlung unter mechanischem Rühren des biologischen Materials durchgeführt wird.

9. Vorrichtung zur Durchführung des Verfahrens nach einem der Ansprüche 1 bis 8,
dadurch gekennzeichnet, daß sie umfaßt:
- einen abgeschlossenen Raum (1), der Mittel zur Erzeugung von Mikrowellen (2) im Inneren des abgeschlossenen Raumes (1) vorsieht und eine Thermostatkontrollierte Doppelwand (3) aufweist;
- Mittel zum Heizen (4), die eine Regulierung der Temperatur der Thermostatkontrollierten Doppelwand (3) erlauben;
- Mittel zur Reduzierung des Drucks (5) im Inneren des abgeschlossenen Raumes;
- Mittel zur Wiedergewinnung des Extraktes (6) am Ausgang des abgeschlossenen Raumes.

10. Vorrichtung nach Anspruch 9,
dadurch gekennzeichnet, daß die Mittel zur Wiedergewinnung des Extraktes (6) Mittel zur Abkühlung (7) umfassen.

11. Vorrichtung nach Anspruch 9 oder 10,
dadurch gekennzeichnet, daß sie Mittel (8) zum Betreiben derjenigen Mittel (5) aufweist, die eine zyklische Druckreduktion im Inneren des abgeschlossenen Raumes erlauben.

12. Vorrichtung nach einem der Ansprüche 9 bis 11,
dadurch gekennzeichnet, daß der abgeschlossene Raum Rührmittel (9) aufweist.

13. Vorrichtung nach einem der Ansprüche 9 bis 12,
dadurch gekennzeichnet, daß sie Mittel (10) zur Rückleitung des restlichen Wassers umfaßt, welches auf Höhe der Mittel zur Wiedergewinnung des Extraktes im Inneren des abgeschlossen Raumes (1) erhalten wird.

## Claims

1. Process for extracting at least one natural product from a biological material by microwaves, the said process comprising stages consisting of :
- placing the said biological material in a chamber, in the absence of any solvent,
- subjecting the said biological material present in the said chamber to irradiation by microwaves, so as to bring about the evaporation of at least part of the water contained in the said biological material and consequently the bursting of the cell structures of the said biological material, so as to enable at least part of the said natural product to be liberated,
- separating the residual biological material from the extracted natural product,
the said process being characterized in that it comprises supplementary stages consisting of :
- applying a reduced pressure in an intermittent manner inside the said chamber during the said stage in which microwaves are applied, so as to promote the bursting of the cell structures of the said biological material induced by application of microwaves,
- heating the said chamber during at least a substantial part of the said stage in which microwaves are applied, so as to compensate for the fall in temperature resulting from evaporation of water from the biological material,
the combination of the said stages of applying microwaves, applying a reduced pressure inside the chamber and heating the chamber, causing hydrodistillation of the said natural product by entrainment of.the latter in the water vapour coming actually from the said biological material.

2. Process according to claim 1, characterized in that the said stage of applying a reduced pressure consists of subjecting the interior of the said chamber to cycles of reduced pressure.

3. Process according to either of claims 1 or 2,
characterized in that the said stage of separating the residual biological material from the extract consists of:
- cooling the water vapour containing the said extracted natural product,
- decanting the liquid mixture resulting from such cooling and,
- separating the said extracted natural product and water resulting from such decantation.

4. Process according to claim 3, characterized in that at least part of the said water resulting from the said decantation stage is injected into the chamber to bring about hydrodistillation of the natural product remaining in the said biological material residue.

5. Process according to one of claims 1 to 4,
characterized in that the said heating stage is carried out at a temperature below 100°C.

6. Process according to one of claims 1 to 5,
characterized in that the microwaves used during the said microwave irradiation stage have a frequency at least equal to 300 MHz.

7. Process according to one of claims 1 to 6,
characterized in that the said microwave irradiation stage is carried out so as to apply a power ranging from approximately 100 W to approximately 10,000 W per kilogram of product treated.

8. Process according to one of claims 1 to 7,
characterized in that the said microwave irradiation stage is carried out with mechanical stirring of the said biological material.

9. Plant for putting the process according to one of claims 1 to 8 into practice, characterized in that it comprises :
- a chamber (1) provided with means for generating microwaves (2) inside the said chamber (1) and having a thermostatically controlled jacket (3);
- means of heating (4) enabling the temperature of the said thermostatically controlled jacket (3) to be regulated;
- means for reducing the pressure (5) inside the said chamber;
- means for recovering the extract (6) on leaving the said chamber.

10. Plant according to claim 9, characterized in that the said means for recovering the extract (6) comprise means for cooling (7).

11. Plant according to claim 9 or 10, characterized in that it has means (8) for operating the said means (5) for reducing the pressure inside the chamber in a cyclic manner.

12. Plant according to one of claims 9 to 11,
characterized in that the said chamber is provided with means of stirring (9).

13. Plant according to one of claims 9 to 12,
characterized in that it comprises means (10) enabling the residual water obtained in the means for recovering the extract to be returned to the interior of the said chamber (1).
